# EUROPÄISCHE PATENTSCHRIFT

(11) **EP 0 585 430 B1**
(45) Veröffentlichungstag und Bekanntmachung des Hinweises auf die Patenterteilung: **09.07.1997**
(21) Anmeldenummer: 93905156.1
(22) Anmeldetag: 05.03.1993
(51) Int. Cl.: F25B 9/14, F02G 1/04

(54) **AUSSENBEHEIZTE, REGENERATIVE WÄRME- UND KÄLTEMASCHINE**
EXTERNALLY HEATED, REGENERATIVE HEATING AND REFRIGERATING MACHINE
MACHINE FRIGORIFIQUE ET CALORIFIQUE REGENERATIVE, CHAUFFEE DE L'EXTERIEUR

(30) Priorität: 05.03.1992 DE 4206957
(43) Veröffentlichungstag der Anmeldung: 09.03.1994
(73) Patentinhaber: VIESSMANN WERKE GmbH & CO., 35107 Allendorf/Eder (DE)
(72) Erfinder: HOFBAUER, Peter, Prof. Dr.-Ing., D-51503 Rösrath-Hoffnungsthal (DE); HEIKRODT, Klaus, Dr.-Ing., D-47829 Krefeld (DE)
(74) Vertreter: Stenger, Watzke & Ring Patentanwälte
(86) Internationale Anmeldenummer: DE9300192
(87) Internationale Veröffentlichungsnummer: WO9318354

(56) Entgegenhaltungen:
- EP-A- 0 238 707
- GB-A- 136 195
- US-A- 1 240 862
- US-A- 2 567 454
- US-A- 3 415 054

## Beschreibung

Die Erfindung betrifft eine außenbeheizte, regenerative, nach dem Vuilleumier-Kreisprozeß arbeitende Wärme- und Kältemaschine gemäß Oberbegriff des Patentanspruches 1. Eine derartige Wärme- und Kältemaschine ist beispielsweise aus der EP-A-0 238 707 bekannt.

Derartige Wärme- und Kältemaschinen sind, basierend auf dem schon seit 1918 bekannten Vuilleumier-Kreisprozeß, bereits entwickelt worden und haben u.a. den Vorteil, daß diese anstelle von umweltschädlichem FCKW mit Helium oder Wasserstoffgas betrieben werden können.

Bezüglich des Vuilleumier-Kreisprozesses und dessen konstruktiven Verwirklichungsmöglichkeiten wird auf die DE-Z: gwf-gas/erd-gas 127(1986) Heft 5, Seiten 205-210 verwiesen.

Beim im Oberbegriff des Patentanspruches 1 erwähnten "Steuergetriebe" handelt es sich allerdings nicht um ein Getriebe, mit dem steuernd in die Kolbenbewegungen eingegriffen werden kann, sondern lediglich um Federn zwischen Kolben und Gehäuse, die gemeinsam mit den Kolben im Gehäuse ein schwingungsfähiges System bilden. Dies gilt nicht direkt für eine konstruktive Ausführungsform einer solchen "Vuilleumier-Maschine" (siehe ebenfalls die oben genannte Literaturstelle), bei der die Zylinder für die Kolben um 90° versetzt und die Kolben miteinander durch einen Kurbeltrieb zwangsgekoppelt sind, die genauso wie das dem Oberbegriff entsprechende Grundprinzip mit linear und koaxial beweglichen Kolben insofern als nachteilig angesehen wird, als hierbei sämtliche Regeneratoren und Wärmetauscher der eigentlichen Maschine peripher zugeordnet sind, was entsprechend aufwendige Anschluß-, Abdichtungs- und auch Isolationsmaßnahmen erfordert.

Eine gattungsgemäße Wärme- und Kältemaschine ist aus der EP-A-0283707 bekannt. Es handelt sich dabei um eine außenbeheizte Wärme- und Kältemaschine, wobei in einem druckdichten Gehäuse mit Vor- und Rücklaufanschlüssen zwei linear und koaxial bewegliche Kolben angeordnet sind. Ein gebildetes Arbeitsvolumen kann von außen mittels eines Brenners mit Wärme beaufschlagt werden. Eine in den Bewegungsvorgang der Kolben eingreifende Leistungsregelung ist nicht vorgesehen. Darüber hinaus ist die vergleichsweise komplexe Vorrichtung aufwendig herstellbar und zu montieren und damit nur mit großem Zeitaufwand zu warten.

Der Erfindung liegt demgemäß die Aufgabe zugrunde, eine Maschine der gattungsgemäßen Art dahingehend zu verbessern, daß für die Umsetzung des vorteilhaften Vuilleumier-Kreisprozesses in der Praxis eine solche Maschine einschließlich der notwendigen Wärmetauscher und Regeneratoren in kompakter Bauweise erstellt werden kann, die dabei trotzdem leicht und einfach zusammenbaubar sein und die Möglichkeit bieten soll, bezgl. einer Leistungsregelung in den Bewegungsvorgang der Kolben eingreifen zu können.

Diese Aufgabe ist mit einer Maschine der eingangs genannten Art nach der Erfindung durch die im Kennzeichen des Patentanspruches 1 bzw. des Patentanspruchs 18 angeführten Merkmale gelöst. Vorteilhafte Weiterbildungen ergeben sich nach den Unteransprüchen.

Diese erfindungsgemäße Ausbildung hat nicht nur den Vorteil, daß alle für die Durchführung des Kreisprozesses notwendigen Elemente auf engstem Raum in einem einzigen rohrförmigen Behälter zusammengefaßt sind, sondern diese Elemente lassen sich auch bei der Herstellung bzw. Montage alle von einer noch offenen Seite her einschieben, die dann in geeigneter Weise nur noch druckdicht zu verschließen ist. In diesem rohrförmigen Behälter ist dabei gleichzeitig ein weiterer Raum für die Unterbringung eines Steuergetriebes mit untergebracht, und zwar unterhalb der "kalten Seite" der Maschine, was mit dem Vorteil verbunden ist, bei einem evtl. Schadensfall eine Austauschbarkeit aller beweglichen Elemente von dieser Seite des rohrförmigen Behälters her vornehmen zu können. In Konsequenz dieser erfindungsgemäßen Bauweise ist das ganze das Betriebsgas führende System ohne diesbezügliche äußere Leitunsführungen im Druckbehälter eingeschlossen, der lediglich mit Anschlüssen für die beiden Wärmeträgermediumskreise versehen werden muß.

Vorteilhafte Ausgestaltungen einer solchen Maschine bestehen in folgendem:
Die beiden Kolben sind mit Kolbenstangen versehen, die gemeinsam in den zusätzlich auf der kalten Seite angeordneten Raum eingreifen, in dem bestrombare und elastische Steuerelemente für die Kolbenbewegungen angeordnet sind, wobei die Kolbenstangen mit ihren Kolbenstangenenden zwischen zwei dem maximalen Kolbenhub entsprechend distanzierte E-Magnete eingreifen und jedes Kolbenstangenende zwischen zwei gegen die Wände des Raumes abgestützte Druckfedern eingespannt angeordnet sind, und wobei ferner die Kolbenstange des das heiße Arbeitsvolumen begrenzenden Kolbens die als Rohr ausgebildete Kolbenstange des anderen Kolbens durchgreift und die Kolbenstangenenden mit zweiarmigen Querauslegern versehen sind, die jeweils zwischen E-Magnete und Druckfedern greifen. Abgesehen davon, daß aufgrund dieser Ausgestaltung auf elegante Weise die Bewegungsablauf der Kolben zwecks Leistungsregelung der Maschine gesteuert werden kann, ist auch hiermit konsequent die kompakte Bauweise eingehalten und beide Kolbenstangen sind zur kalten Seite der Maschine orientiert, auf der sich auch das gemeinsame Steuergetriebe befindet.

Der den Unterbringungsraum für das Steuergetriebe begrenzende Wärmetauscher ist zum Kolben hin, von außen gesehen, konkav gewölbt und der zugehörige Kolben auf der Seite des kalten Arbeitsvolumens ist entsprechend gewölbt ausgebildet. Der somit durch die Wölbung druckgünstig gestaltete Wärmetauscher bildet gewissermaßen eine den zusätzlichen Raum überwölbende Glocke, durch deren Form auch gleichzeitig eine relativ große Wärmeübertragungsfläche gebildet wird, die insofern günstig ist, weil in diesem "kalten" Bereich keine großen Temperaturöffnungen vorliegen. Ebenfalls im Interesse einer möglichst großen Wärmeübertragungsfläche und einer druckstabilen Ausbildung der Stirnfläche des Druckbehälters auf der heißen Seite ist die Abschlußwand, von außen gesehen, ebenfalls konkav gewölbt und der Kolben an diese Wölbungsform der Abschlußwand entsprechend angepaßt ausgebildet. Da diese Abschlußwand vom Brenner aus mit hohen Temperaturen beaufschlagt wird, ist vorteilhaft diese brennerseitige Abschlußwand an ihrem Umfangsrand mit einem ringförmigen Kühlkanal versehen, der entsprechend Kühlmittelvor- und -rücklaufanschlüsse aufweist.

Abgesehen davon, daß der "heiße" Regenerator auch an anderer Stelle im Druckbehälter auf dessen heißer Seite angeordnet werden kann, wird aber eine Ausgestaltung dahingehend bevorzugt, daß der "heiße" Regenerator in dem Kolben integriert ist, der im wesentlichen kolbenseitig das heiße Arbeitsvolumen begrenzt. Dadurch kommt in Höchststellung dieses Kolbens der Regenerator in Direktkontakt mit der Abschlußwand und längere Zufuhrwege des heißen Betriebsgases zum Regenerator entfallen.

Im Sinne kurzer Strömungswege und einer kompakten Bauweise wird die eingangs gestellte Aufgabe alternativ durch eine durch die Merkmale des Patentanspruches 18 gekennzeichnete Maschine gelöst.

Bei dieser erfindungsgemäßen Ausbildung ist vorgesehen, die Kolbenlaufbüchse als Wärmetauscherwand auszubilden, wobei gemäß dieser Ausführungsform der Raum für das Steuergetriebe über einfach einfügbares Wärmeisolationsmaterial das kalte Arbeitsvolumen begrenzt.

Die erfindungsgemäße, regenerative Wärme- und Kältemaschine einschließlich weiterer vorteilhafter Ausgestaltungen werden nachfolgend anhand der zeichnerischen Darstellung von Ausführungsbeispielen näher erläutert.

Es zeigt schematisch
- Fig. 1: einen Längsschnitt durch die Wärme- und Kältemaschine;
- Fig. 2, 3: bauliche Einzelheiten bezüglich der Steuerelemente;
- Fig. 4: im Schnitt einen der Maschine bzw. dem Brenner zuzuordnenden Luftvorwärmer;
- Fig. 5: vergrößert einen Schnitt durch eine besondere Ausführungsform des warmen Arbeitsvolumens;
- Fig. 6: einen Schnitt durch eine weitere und bevorzugte Ausführungsform der Maschine und
- Fig. 7A-M: die Bewegungsschemata der Kolben, jeweils in Verbindung mit dem p-v-Diagramm.

Unter Bezug auf Fig. 1 besteht die Maschine in bekannter Weise aus einem druckdichten Gehäuse 1 mit zwei darin linear und koaxial beweglichen Kolben 2, 3, die gemeinsam ein warmes Arbeitsvolumen 5 begrenzen, und von denen der eine Kolben 2 im Gehäuse 1 ein heißes, von außen mittels eines Brenners 22 mit Wärme beaufschlagtes (6) und der andere Kolben 3 ein kaltes Arbeitsvolumen 7 begrenzt, wobei die drei veränderlichen Arbeitsvolumina 5, 6, 7 unter Zwischenschaltung von Regeneratoren und Wärmetauschern miteinander verbunden sind, und wobei im Gehäuse 1 ein Steuergetriebe S für die Kolben 2, 3 angeordnet ist. Für eine solche Maschine ist nun zur Lösung der gestellten Aufgabe wesentlich, daß das Gehäuse 1 als rohrförmiger Druckbehälter 1' mit Vor- und Rücklaufanschlüssen 10 bis 13 für zwei Wärmeträgerkreise ausgebildet ist, und im Druckbehälter 1 sämtliche Regeneratoren 8, 9 und Wärmetauscher 14, 15 angeordnet sind, daß ferner im Druckbehälter 1' eine Kolbenlaufbüchse 16 mit zu den Arbeitsvolumina 5, 6, 7 führenden Überströmöffnungen 17, 18, 19 angeordnet ist, und daß im Druckbehälter 1' der Wärmetauscher 15 für das eine Wärmeträgermedium einerseits das kalte Arbeitsvolumen 7 und andererseits einen Raum 70 begrenzt, in dem das mit den Kolben 2, 3 in Wirkverbindung stehende Steuergetriebe S angeordnet ist. Bei den dargestellten Kolbenpositionen sind in Fig. 1 die heißen und kalten Arbeitsvolumina 6, 7 nicht erkennbar, wohl aber in Fig. 7A-J, in denen die einzelnen Bewegungsvorgänge der beiden Kolben 2, 3 dargestellt und zwar jeweils mit einem nebenstehenden p-v-Diagramm, in denen die Druckorientierungen in den Arbeitsvolumina mit entsprechenden Pfeilen verdeutlicht sind. Aus Übersichtsgründen sind hierbei die Regeneratoren 8, 9 und die Wärmetauscher 14, 15 einschließlich des WT's, dem von außen Wärme zugeführt wird, im Gegensatz zum Ausführungsbeispiel in Fig. 1 neben der eigentlichen und in Fig. 7 nur schematisch dargestellten Maschine verdeutlicht.

Die beim Betrieb der Maschine stattfindenden Strömungen sowohl des Betriebsmittelgases als auch der Wärmeträgermedien in den anzuschließenden Heiz- und Kühlkreisen, die nicht dargestellt sind, bedürfen keiner näheren Erläuterung, da sich diesbezüglich nichts anderes ergibt, als beim bekannten Vuilleumier-Prozeß.

Beim dargestellten und bevorzugten Ausführungsbeispiel ist der "heiße" Regenerator 8 in dargestellter Art in den Kolben 2 integriert, der das heiße Arbeitsvolumen 6 begrenzt. Hinter bzw. unter dem Regenerator 8 sorgt ein Kanal 8' für eine Abströmung des heißen Betriebsgases zu den Überströmöffnungen 17 zum Wärmetauscher 14 und in das warme Arbeitsvolumen 5.

Aus den genannten Gründen ist die dem Brenner 22 gegenüberstehende Abschlußwand 23, von außen gesehen, konkav gewölbt, und der Kolben 2 ist mit seinem integrierten Regenerator 8 an diese Wölbungsform der Abschlußwand 23 entsprechend angepaßt.

Da die Anschlußwand 23 eine hohe Temperatur annimmt, ist diese, wie dargestellt, mit einem ringförmigen Kühlkanal 24 versehen, dessen Vor- und Rücklaufanschlüsse 24' in geeigneter Weise in einen Heizkreis eingebunden sind, die aber auch mit einem eigenen Kreis in Verbindung stehen können.

Der den Raum 70 auf der kalten Seite KS begrenzende Wärmetauscher 15 ist zum Kolben 3 hin, von außen gesehen, ebenfalls konkav gewölbt und ebenso der Kolben 3 auf der Seite des kalten Arbeitsvolumens 7. Die Krümmung des Wärmetauschers 15 ist mindestens in den Umfangsrandbereichen etwas geringer gehalten als die der diesem zugewandte Fläche des Kolbens 2, wodurch gewissermaßen per Quetschströmung das Betriebsgas aus dem kalten Arbeitsvolumen 7 abgeführt und dem Regenerator 9 zugeführt wird.

Unter Verweis auf Fig. 5 kann vorteilhaft, muß aber nicht zwingend, mittig und stationär im warmen Arbeitsvolumen 5 zwischen den Kolben 2, 3 eine mit Durchströmöffnungen versehene Trennwand 32 angeordnet sein, die auch den Zuströmraum 26 zum Wärmetauscher 14 teilt, und in deren Durchströmöffnungen zusätzliche Regeneratoren 33 angeordnet sind. Voraussetzung dafür ist, daß der an einen Heizkreis anschließbare Wärmetauscher 14 beidseitig zur Überströmöffnung 18 zwischen der Kolbenlaufbüchse 16 und der Druckbehälterwand 1" angeordnet und diesem Wärmetauscher 14 auf der Kaltseite KS der "kalte" Regenerator 9 ebenfalls im Zwischenraum 25 der Kolbenlaufbüchse 16 und der Druckbehälterwand 1" vorgeschaltet ist.

Die Restfreiräume im Zwischenraum 25 sind unter Freihaltung der den Überströmöffnungen 17, 18, 19 zugeordneten Zuströmräumen 26 mit Wärmeisolationsmaterial 27 ausgefüllt, das, entsprechend vorgeformt und formstabil, wie alle anderen Elemente beim Zusammenbau der Maschine einfach in den Druckbehälter 1' eingeschoben wird.

Ohne die kompakte Bauweise der Maschine zu beeinträchtigen, sind die beiden Kolben 2, 3 mit Kolbenstangen 20, 21 versehen, die gemeinsam in den Raum 70 eingreifen, in dem mit Strom beschaltbare und elastische Steuerelemente für die Kolbenbewegungen angeordnet sind. Wie aus Fig. 3 ersichtlich, greifen dabei die Kolbenstangen 20, 21 mit ihren Kolbenstangenenden 20', 21' zwischen zwei dem maximalen Kolbenhub H entsprechend distanzierte E-Magnete 28, 29 ein. Jedes Kolbenstangenende 20', 21' ist dabei zwischen zwei gegen die Wände des Raumes 70 abgestützte Druckfedern 30, 31 eingespannt angeordnet, wobei die Kolbenstange 20 des das heiße Arbeitsvolumen 6 begrenzenden Kolbens 2 die als Rohr ausgebildete Kolbenstange 21 des anderen Kolbens 3 durchgreift, und die Kolbenstangenenden 20', 21' mit zweiarmigen Querauslegern 20", 21" versehen sind, d.h., erst diese Querausleger 20", 21" greifen beim Ausführungsbeispiel jeweils zwischen die E-Magnete 28, 29 und die Druckfedern 30, 31 ein.

Bei entsprechend programmgesteuerter Bestromung der E-Magnete 28, 29 ist es auf diese Weise möglich, in den Bewegungsvorgang der beiden Kolben 2, 3 einzugreifen, und es können auch gleichzeitig die unvermeidbaren Reibungsverluste in der Maschine kompensiert werden. Um die zuzuführende Steuerungsenergie so niedrig wie möglich zu halten, werden vorteilhaft die notwendigen und steuerbaren E-Magnete 28, 29 mit Permanentmagneten (nicht dargestellt) kombiniert, so daß sich die gesteuerte Bestromung der E-Magnete 28, 29 nur auf die Kolbenstellungen bzw. Bewegungsphasen beschränkt, in denen die Kolben 2, 3 festgehalten werden. Durch diese Ausbildung ist die Maschine wie folgt betreibbar, wobei von einer Mittellage (Warmvolumen 5 = 0) ausgegangen sei (siehe Fig. 7A-J):
Beide Kolben 2, 3 gehen nach oben. Ist die Höchststellung erreicht, wird der obere Kolben 2 festgehalten und der untere Kolben 3 geht nach unten. Hat dieser seine unterste Stellung erreicht, in der dieser festgehalten wird, wird der obere Kolben 2 freigegeben und bewegt sich bis zum unteren Kolben 3, wonach beide Kolben 2, 3 wieder gemeinsam nach oben gehen usw. Wie ohne weiteres vorstellbar, kann man auf diese Weise insofern regelnd in die Kolbenbewegungen eingreifen und damit die Leistung regeln, denn ohne die äußere Wärmezufuhr durch den Brenner 22 ändern zu müssen, kann man die Festhaltedauer der Kolben 2, 3 durch entsprechend gesteuerte Bestromung der E-Magnete 28, 29 ändern.

Um günstige Druckverhältnisse im warmen Volumen 5 zwischen den beiden Kolben 2, 3 in bezug auf die Bemessung der das heiße Volumen begrenzenden Kolbenfläche zu schaffen, d.h., den "Rest-Stirlingeffekt" zu vergrößern, ist eine Ausbildung dahingehend vorgesehen (siehe Fig. 1 und 5), daß der das heiße Arbeitsvolumen 6 begrenzende Kolben 2 mit einem zentrischen Kolbenfortsatz 40 an seiner das warme Arbeitsvolumen 5 begrenzenden Kolbenfläche 2' versehen ist, der in eine formentsprechende Ausnehmung 41 des anderen Kolbens 3 eingreift, wobei die Kolbenstange 20 am Boden 42 des Kolbenfortsatzes 40 und die Kolbenstange 21 am Boden 43 der Ausnehmung 41 angeordnet sind. Die in Fi. 1, 5 angedeuteten Dichtungen 45 sind nicht zwingend erforderlich, da der Raum 44 im geschlossenen Gehäuse 1 mit untergebracht ist und insoweit überhaupt nichts entgegensteht, daß sich das Betriebsmittel (bspw. Helium) ebenfalls in diesem Raum 44 befindet bzw. in diesen gelangen kann. Der sich ebenfalls bei den Kolbenbewegungen verändernde Raum 44 in der Ausnehmung 41 ist im übrigen zweckmäßig über eine nicht dargestellte Bypass-Leitung mit den gasführenden Räumen verbunden.

Nun seien noch kurz der Brenner 22, die Kolbenlaufbüchse 16 und der Druckbehälter 1' und letzterer insbesondere in Verbindung mit dem Wärmetauscher 15 bzw. dem Raum 70 angesprochen.

In Anpassung an die konkav gewölbte Abschlußfläche 23 ist der Gasbrenner 22 in Form eines Pilzkopfbrenners ausgebildet, dem, ein mit spiralförmigen Kammern versehener Wärmetauscher 22 (siehe Fig. 4) zugeordnet ist, den einerseits die heißen Abgase durchströmen und andererseits ein Kühlmedium (Heizungswasser) und das Brennstoffluftgemisch für den Brenner, wie dies in Fig. 4 mit entsprechenden Pfeilen verdeutlicht ist.

Was den Druckbehälter 1' betrifft, so ist beim dargestellten Ausführungsbeispiel der den Wärmetauscher 15 tragende Boden 46 in den Druckbehälter 1' eingeschweißt. Es ist aber auch, wie ohne weiteres vorstellbar, möglich, diesen Boden 46 druckdicht anzuflanschen, was den Vorteil hat, die beiden Kolben 2, 3 zusammen mit den Steuerelementen herausziehen und im Bedarfsfall austauschen zu können. Gleiches gilt für die vorzugsweise aus Keramik gebildete Kolbenlaufbüchse 16, zwischen deren unterem Rand 16' und dem Boden 46 ein federnder Ring 47 angeordnet ist.

Die in Fig. 6 dargestellte Ausführungsform, die bevorzugt wird und die einen noch wesentlich günstigeren und einfacheren Aufbau hat, arbeitet nach dem gleichen Prinzip wie zu Fig. 7 erläutert. Für diese Ausführungsform sind im wesentlichen und für die wesentlichen Teile die entsprechenden Bezugszeichen benutzt.

Diese Ausführungsform zeichnet sich dadurch aus, daß die Kolbenlauffläche 16 gemäß Fig. 1 hier als Wärmetauschwand 16' zwischen den Wärmeträgermedien und der Gasseite ausgebildet und mit dieser Wand 16' im Bereich des Kolbens 3 der kalten Seite gasseitig einerseits den Regenerator 9 einschließt und andererseits die die Wärmeträgermedien führenden Räume 50, 50' voneinander trennt. Dabei ist die Wand 16' beim Ausführungsbeispiel mit schraubenlinienförmig verlaufenden, zur Druchbehälterwand 1" ausgeprägten Gängen 51 versehen.

Die ganze relativ aufwendige Anordnung des Wärmetauschers 15 gemäß Fig. 1 unterhalb des Kolbens 3 entfällt hierbei, da dieser nunmehr die untere Hälfte des auf der kalten Seite KS arbeitenden Kolbens 3 umfaßt. Nach unten zum in Fig. 6 im Querschnitt dargestellten Raum 70 hin ist lediglich die Wärmeisolation 27 anzuordnen. Die Arbeitsvolumina für die Gasseite sind auch hier mit 6, 7 bezeichnet, zwischen denen und dem Arbeitsraum 5 das Gas längs der zwischen den Kolben 2, 3 und der Wärmetauschwand 16' gegebenen Spalten entsprechend der Kolbenbewegungen hin und her strömt bzw. gepumt wird.

Der Regenerator 8 ist beim dargestellten Ausführungsbeispiel gemäß Fig. 6 im Kolben 2 ebenfalls mit integriert. Es ist aber auch möglich, statt der oberen Wärmeisolation 27 dort den Regenerator 8 stationär anzuordnen.

Statt für die Kolbensteuerung Steuerelemente, wie zu Fig. 1-3 erläutert, zu benutzen, wobei im übrigen die Feder (in Fig. 1 auf der rechten Seite) für den "kalten" Kolben 3 eine sogenannte negative Federcharakteristik haben sollte, kämen auch, wie in Fig. 6 unten angedeutet, im Raum 70 mechanische Steuerelemente bspw. in Form eines Nockentriebes in Frage, was auch für die Ausführungsform nach Fig. 1 der Maschine gilt.

## Patentansprüche

1. Außenbeheizte, regenerative, nach dem Vuilleumier-Kreisprozeß arbeitende Wärme- und Kältemaschine, bestehend aus einem druckdichten Gehäuse (1) mit Vor- und Rücklaufanschlüssen (10 bis 13) für zwei Wärmeträgerkreise und mit zwei darin linear und koaxial beweglichen Kolben (2, 3), die gemeinsam ein warmes Arbeitsvolumen (5) begrenzen, und von denen der eine Kolben (2) im Gehäuse (1) ein heißes, von außen mittels eines Brenners (22) mit Wärme beaufschlagtes (6) und der andere Kolben (3) ein kaltes Arbeitsvolumen (7) begrenzt, wobei die drei veränderlichen Arbeitsvolumina (5, 6, 7) unter Zwischenschaltung von Regeneratoren und Wärmetauschern miteinander verbunden sind, und wobei im Gehäuse (1) ein Steuergetriebe (S) für die Kolben (2, 3), sämtliche Regeneratoren (8, 9) und Wärmetauscher (14, 15) und eine Kolbenlaufbüchse (16) mit zu den Arbeitsvolumina (5, 6, 7) führenden Überströmöffnungen (17, 18, 19) angeordnet sind,
**dadurch gekennzeichnet,**
daß das Gehäuse (1) als rohrförmiger, allein von der Kolbengetriebseseite aus zugänglicher und dort druckdicht verschließbarer Druckbehälter (1') ausgebildet ist und daß im Druckbehälter (1') der Wärmetauscher (15) für das eine Wärmeträgermedium einerseits das kalte Arbeitsvolumen (7) und andererseits einen Raum (70) begrenzt, in dem das mit den Kolben (2, 3) in Wirkverbindung stehende Steuergetriebe (S) angeordnet ist.

2. Maschine nach Anspruch 1,
**dadurch gekennzeichnet,**
daß die beiden Kolben (2, 3) mit Kolbenstangen (20, 21) versehen sind, die gemeinsam in den Raum (70) eingreifen, in dem mit Strom beschaltbare und elastische Steuerelemente für die Kolbenbewegungen angeordnet sind.

3. Maschine nach Anspruch 1 oder 2,
**dadurch gekennzeichnet,**
daß der "heiße" Regenerator (8) in den einen Kolben (2) integriert angeordnet ist und dieser im wesentlichen kolbenseitig das heiße Arbeitsvolumen (6) begrenzt.

4. Maschine nach einem der Ansprüche 1 bis 3,
**dadurch gekennzeichnet,**
daß eine brennerseitige Abschlußwand (23) des Druckbehälters (1') an ihrer Umfangsrand mit einem ringförmigen Kühlkanal (24) versehen ist.

5. Maschine nach Anspruch 4,
**dadurch gekennzeichnet,**
daß die Abschlußwand (23), von außen gesehen, konkav gewölbt und der eine Kolben (2) mit dem integrierten Regenerator (8) an diese Wölbungsform der Abschlußwand (23) entsprechend angepaßt ausgebildet ist.

6. Maschine nach einem der Ansprüche 1 bis 5,
**dadurch gekennzeichnet,**
daß der den Raum (70) begrenzende Wärmetauscher (15) zum anderen Kolben (3) hin, von außen gesehen, ebenfalls konkav gewölbt und der andere Kolben (3) auf der Seite des kalten Arbeitsvolumens (7) entsprechend gewölbt ausgebildet ist.

7. Maschine nach einem der Ansprüche 1 bis 6,
**dadurch gekennzeichnet,**
daß der an einen Heizkreis anschließbare Wärmetauscher (14) beidseitig zur Überströmöffnung (18) zwischen der Kolbenlaufbüchse (16) und der Druckbehälterwand (1") angeordnet und diesem Wärmetauscher (14) auf der Kaltseite (KS) der "kalte" Regenerator (9) ebenfalls im Zwischenraum (25) der Kolbenlaufbüchse (16) und der Druckbehälterwand (1") vorgeschaltet ist.

8. Maschine nach Anspruch 7,
**dadurch gekennzeichnet,**
daß der restliche Zwischenraum (25) unter Freihaltung von den Überströmöffnungen (17, 18, 19) zugeordneten Zuströmräumen (26) mit Wärmeisolationsmaterial (27) ausgefüllt ist.

9. Maschine nach einem der Ansprüche 5 bis 8,
**dadurch gekennzeichnet,**
daß der Brenner (22) als ein im wesentlichen der Konkavwölbung der Abschlußwand (23) angepaßter Pilzkopfbrenner ausgebildet ist.

10. Maschine nach Anspruch 1 oder 9,
**dadurch gekennzeichnet,**
daß dem Brenner (22) ein Wärmetauscher (22') zur Brennerluftvorwärmung zugeordnet ist.

11. Maschine nach Anspruch 2,
**dadurch gekennzeichnet,**
daß die Kolbenstangen (20, 21) mit ihren Kolbenstangenenden (20', 21') zwischen zwei dem maximalen Kolbenhub (H) entsprechend distanzierte E-Magnete (28, 29) eingreifen und jedes Kolbenstangenende (20', 21') zwischen zwei gegen die Wände des Raumes (70) abgestützte Druckfedern (30, 31) eingespannt angeordnet sind, wobei die Kolbenstange (20) des das heiße Arbeitvolumen (6) begrenzenden Kolbens (2) die als Rohr ausgebildete Kolbenstange (21) des anderen Kolbens (3) durchgreift und die Kolbenstangenenden (20', 21') mit zweiarmigen Querauslegern (20", 21") versehen sind, die jeweils zwischen E-Magnete (28, 29) und Druckfedern (30, 31) greifen.

12. Maschine nach Anspruch 1,
**dadurch gekennzeichnet,**
daß der das heiße Arbeitsvolumen (6) begrenzende Kolben (2) mit einem zentrischen Kolbenfortsatz (40) an seiner das warme Arbeitsvolumen (5) begrenzenden Kolbenfläche (2') versehen ist, der in eine formentsprechende Ausnehmung (41) des anderen Kolbens (3) eingreift, wobei eine kolbenstange (20) am Boden (42) des Kolbenfortsatzes (40) und eine Kolbenstange (21) am Boden (43) der Ausnehmung (41) angeordnet sind.

13. Maschine nach Anspruch 12,
**dadurch gekennzeichnet,**
daß der vorn Kolbenfortsatz (40) und der Ausnehmung (41) begrenzte Raum (44) über eine Bypass-Leitung mit dem betriebsgasführenden Innenraum der Maschine verbunden ist.

14. Maschine nach einem der Ansprüche 1 bis 13,
**dadurch gekennzeichnet,**
daß mittig und stationär im warmen Arbeitsvolumen (5) zwischen den Kolben (2, 3) eine mit Durchströmöffnungen versehene Trennwand (32) angeordnet ist, die auch den Zuströmraum (25) zwischen den beiden Teilen des Wärmetauschers (14) teilt und in deren Durchströmöffnungen zusätzliche Regeneratoren (33) angeordnet sind.

15. Maschine nach Anspruch 6,
**dadurch gekennzeichnet,**
daß die Krümmung des Wärmetauschers (15) mindestens in den Umfangsrandbereichen geringer ist als die der diesem zugewandte Fläche des Kolbens (3).

16. Maschine nach einem der Ansprüche 1 bis 15,
**dadurch gekennzeichnet,**
daß die vorzugsweise aus Keramik gebildete Kolbenlaufbüchse (16) auf der kalten Seite (KS) des Druckbehälters (1') in axialer Richtung elastisch gelagert ist.

17. Maschine nach einem des Ansprüche 1 bis 16,
**dadurch gekennzeichnet,**
daß der Wärmetauscher (15) druckdicht, aber lösbar am Druckbehälter (1') angeordnet ist.

18. Außenbeheizte, regenerative, nach dem Vuilleumier-Kreißprozeß arbeitende Wärme- und Kältemaschine, bestehend aus einem druckdichten Gehäuse (1) mit Vor- und Rücklaufanschlüssen (10 bis 13) für zwei Wärmeträgerkreise und mit zwei darin linear und koaxial beweglichen Kolben (2, 3), die gemeinsam ein warmes Arbeitsvolumen (5) begrenzen, und von denen der eine Kolben (2) im Gehäuse (1) ein heißes, von außen mittels eines Brenners (22) mit Wärme beaufschlagtes (6) und der andere Kolben (3) ein kaltes Arbeitsvolumen (7) begrenzt, wobei die drei veränderlichen Arbeitsvolumina (5, 6, 7) unter Zwischenschaltung von Regeneratoren und Wärmetauschern miteinander verbunden sind, und wobei im Gehäuse (1) ein Steuergetriebe (S) für die Kolben (2, 3), sämtliche Regeneratoren (8, 9) und Wärmetauscher und eine Kolbenlaufbüchse (16) mit zu den Arbeitsvolumina (5, 6, 7) führenden Überströmöffnungen (17, 18, 19) angeordnet sind,
**dadurch gekennzeichnet,**
daß das Gehäuse (1) als rohrförmiger, allein von der Kolbengetriebeseite aus zugänglicher und dort druckdicht verschließbarer Druckbehälter (1') ausgebildet ist und daß die Kolbenlaufbüchse (16) als Wärmetauschwand (16') zwischen den Wärmeträgermedien und der Gasseite ausgebildet ist und mit dieser Wand (16') sowohl die warme Seite (WS) als auch die kalte Seite (KS) der Maschine erfaßt ist, wobei die Wand (16') im Bereich des Kolbens (3) der kalten Seite gasseitig einerseits den Regenerator (9) einschließt und andererseits die die Wärmeträgermedien führenden Räume (50, 50') voneinander trennt und in der als Wärmetauscherwand (16') ausgebildeten Kolbenlaufbüchse (16) Spalten für die Durchströmung des Arbeitsgases und der Wärmeüberträger ausgebildet sind, sowie daß ein Raum (70), in dem das mit den kolben (2,3) in Wirkverbindung stehende Steuergetriebe (5') angeordnet ist, das kalte Arbeitsvolumen (7) begrenzt.

19. Maschine nach Anspruch 18,
**dadurch gekennzeichnet,**
daß die Wand (16') mit schraubenlinienförmig verlaufenden, zur Druckbehälterwand (1") ausgeprägten Gängen (51) versehen ist.

20. Maschine nach Anspruch 18 oder 19,
**dadurch gekennzeichnet,**
daß der Regenerator (8) in dem einen Kolben (2) oder stationär gasseitig innerhalb der nach oben verlängerten Wärmetauschwand (16') angeordnet ist.

21. Maschine nach Anspruch 18, dadurch gekennzeichnet, daß die beiden Kolben (2, 3) mit Kolbenstangen (20,21) versehen sind, die gemeinsam in den Raum (70) eingreifen, in den mit Strom beschaltbare und elastische Steuerelemente für die Kolbenbewegung angeordnet sind.

22. Maschine nach Anspruch 21, dadurch gekennzeichnet, daß eine brennerseitige Abschlußwand (23) des Druckbehälters (1') an ihrem Umfangsrand mit einem ringförmigen Kühlkanal (24) versehen ist.

23. Maschine nach den Ansprüchen 20 und 22, dadurch gekennzeichnet, daß die Abschlußwand (23), von außen gesehen, konkav gewölbt und der Kolben (2) mit dem integrierten Regenerator (8) an diese Wölbungsform der Abschlußwand (23) entsprechend angepaßt ausgebildet ist.

## Claims

1. Externally heated regenerative heat and cold generating machine working according to the Vuilleumier cyclic process, consisting of a pressure-tight housing (1) with forward-flow and return-flow connections (10 to 13) for two heat exchange circuits and with two pistons (2, 3) which are movable linearly and coaxially therein and jointly delimit a hot working volume (5) and of which one piston (2) delimits, in the housing (1), a hot working volume (6) subjected to heat externally by means of a burner (22) and the other piston (3) delimits a cold working volume (7), the three variable working volumes (5, 6, 7) being connected to one another, with regenerators and heat exchangers interposed, and there being arranged in the housing (1) a control gear (S) for the pistons (2, 3), all the regenerators (8, 9) and heat exchangers (14, 15) and a piston sleeve (16) with overflow orifices (17, 18, 19) leading to the working volumes (5, 6, 7), characterized in that the housing (1) is designed as a tubular pressure vessel (1') accessible only from the piston gear side and closable in a pressure-tight manner there, and in that, in the pressure vessel (1'), the heat exchanger (15) for one heat exchange medium delimits, on the one hand, the cold working volume (7) and, on the other hand, a space (70), in which the control gear (S) operatively connected to the pistons (2, 3) is arranged.

2. Machine according to Claim 1, characterized in that the two pistons (2, 3) are provided with piston rods (20, 21) which jointly engage into the space (70), in which current-connectable and elastic control elements for the piston movements are arranged.

3. Machine according to Claim 1 or 2, characterized in that the "hot" regenerator (8) is arranged so as to be integrated into the first piston (2), and the latter delimits the hot working volume (6) essentially on the piston side.

4. Machine according to one of Claims 1 to 3, characterized in that a burner-side closing wall (23) of the pressure vessel (1') is provided at its circumferential edge with an annular cooling duct (24).

5. Machine according to Claim 4, characterized in that the closing wall (23) is curved concavely, as seen from outside, and the first piston (2) having the integrated regenerator (8) is designed to be adapted correspondingly to this curved shape of the closing wall (23).

6. Machine according to one of Claims 1 to 5, characterized in that the heat exchanger (15) delimiting the space (70) is likewise curved concavely towards the other piston (3), as seen from outside, and the other piston (3) is designed to be curved correspondingly on the side of the cold working volume (7).

7. Machine according to one of Claims 1 to 6, characterized in that the heat exchanger (14) connectable to a heating circuit is arranged on both sides of the overflow orifice (18) between the piston sleeve (16) and the pressure vessel wall (1"), and this heat exchanger (14) is preceded, on the cold side (KS), by the "cold" regenerator (9) likewise in the interspace (25) of the piston sleeve (16) and the pressure vessel wall (1").

8. Machine according to Claim 7, characterized in that the remaining interspace (25) is filled with heat-insulating material (27), with inflow spaces (26) assigned to the overflow orifices (17, 18, 19) being kept free.

9. Machine according to one of Claims 5 to 8, characterized in that the burner (22) is designed as a mushroom burner adapted essentially to the concave curvature of the closing wall (23).

10. Machine according to Claim 1 or 9, characterized in that the burner (22) is assigned a heat exchanger (22') for preheating the burner air.

11. Machine according to Claim 2, characterized in that the piston rods (20, 21) engage with their piston-rod ends (20', 21') between two electromagnets (28, 29) spaced according to the maximum piston stroke (H), and each piston-rod end (20', 21') is arranged so as to be clamped between two compression springs (30, 31) supported against the walls of the space (70), the piston rod (20) of the piston (2) which delimits the hot working volume (6) passing through the tubular piston rod (21) of the other piston (3), and the piston-rod ends (20', 21') being provided with two-armed transverse jibs (20", 21") which in each case engage between electromagnets (28, 29) and compression springs (30, 31).

12. Machine according to Claim 1, characterized in that the piston (2) delimiting the hot working volume (6) is provided, on its piston face (2') delimiting the hot working volume (5), with a central piston extension (40) which engages into a correspondingly shaped recess (41) of the other piston (3), one piston rod (20) being arranged on the bottom (42) of the piston extension (40) and one piston rod (21) being arranged on the bottom (43) of the recess (41).

13. Machine according to Claim 12, characterized in that the space (44) delimited by the piston extension (40) and the recess (41) is connected via a bypass conduit to the machine interior carrying fuel gas.

14. Machine according to one of Claims 1 to 13, characterized in that there is arranged centrally and stationarily in the hot working volume (5), between the pistons (2, 3), a partition (32) which is provided with throughflow orifices and also divides the inflow space (25) between the two parts of the heat exchanger (14) and in the throughflow orifices of which additional regenerators (33) are arranged.

15. Machine according to Claim 6, characterized in that the curvature of the heat exchanger (15) is smaller, at least in the circumferential edge regions, than that of that face of the piston (3) which faces the said heat exchanger.

16. Machine according to one of Claims 1 to 15, characterized in that the piston sleeve (16), preferably formed from ceramic, is mounted elastically in the axial direction on the cold side (KS) of the pressure vessel (I').

17. Machine according to one of Claims 1 to 16, characterized in that the heat exchanger (15) is arranged on the pressure vessel (I') in a pressure-tight manner, not releasably.

18. Externally heated regenerative heat and cold generating machine working according to the Vuilleumier cyclic process, consisting of a pressure-tight housing (1) with forward-flow and return-flow connections (10 to 13) for two heat exchange circuits and with two pistons (2, 3) which are movable linearly and coaxially therein and jointly delimit a hot working volume (5) and of which one piston (2) delimits, in the housing (1), a hot working volume (6) subjected to heat externally by means of a burner (22) and the other piston (3) delimits a cold working volume (7), the three variable working volumes (5, 6, 7) being connected to one another, with regenerators and heat exchangers interposed, and there being arranged in the housing (1) a control gear (S) for the pistons (2, 3), all the regenerators (8, 9) and heat exchangers and a piston sleeve (16) with overflow orifices (17, 18, 19) leading to the working volumes (5, 6, 7), characterized in that the housing (1) is designed as a tubular pressure vessel (1') accessible only from the piston gear side and closable in a pressure-tight manner there, and in that the piston sleeve (16) is designed as a heat exchange wall (16') between the heat exchange media and the gas side, and both the hot side (WS) and the cold side (KS) of the machine are covered by this wall (16'), the wall (16'), in the region of the piston (3) of the cold side, on the one hand enclosing the regenerator (9) on the gas side and, on the other hand, separating from one another the spaces (50, 50) carrying the heat exchange media, and gaps for the throughflow of the working gas and of the heat exchange media being formed in the piston sleeve (16) designed as a heat exchange wall (16'), and in that a space (70), in which the control gear (S) operatively connected to the pistons (2, 3) is arranged, delimits the cold working volume (7).

19. Machine according to Claim 18, characterized in that the wall (16') is provided with helically extending passageways (51) embossed relative to the pressure vessel wall (1").

20. Machine according to Claim 18 or 19, characterized in that the regenerator (8) is arranged in the first piston (2) or stationarily, on the gas side, within the upwardly extended heat exchange wall (16').

21. Machine according to Claim 18, characterized in that the two pistons (2, 3) are provided with piston rods (20, 21) which jointly engage into the space (70), in which current-connectable and elastic control elements for the piston movement are arranged.

22. Machine according to Claim 21, characterized in that a burner-side closing wall (23) of the pressure vessel (1') is provided at its circumferential edge with an annular cooling duct (24).

23. Machine according to Claims 20 and 22, characterized in that the closing wall (23) is curved concavely, as seen from outside, and the piston (2) having the integrated regenerator (8) is designed to be adapted correspondingly to this curved shape of the closing wall (23).

## Revendications

1. Machine calorifique et frigorifique régénérative, chauffée de l'extérieur, fonctionnant selon le cycle de Vuilleumier, constituée d'un carter étanche (1) avec des raccords d'avance et de recul (10 à 13) pour deux circuits échangeurs de chaleur et avec deux pistons (2, 3) qui sont mobiles linéairement et coaxialement à l'intérieur, qui limitent ensemble un volume de travail chaud (5), et dont un premier piston (2) limite dans le carter (1) un volume de travail chaud (6) recevant de l'extérieur de la chaleur au moyen d'un brûleur (22) et dont l'autre piston (3) limite un volume de travail froid (7), les trois volumes de travail variables (5, 6, 7) étant reliés par l'intermédiaire de régénérateurs et d'échangeurs de chaleur et un mécanisme de commande (S) étant agencé dans le carter (1) pour les pistons (2, 3), pour l'ensemble des régénérateurs (8, 9) et des échangeurs de chaleur (14, 15) et pour une boîte de glissement de piston (16) avec des orifices de trop-plein (17, 18, 19) conduisant aux volumes de travail (5, 6, 7),
caractérisée en ce que
le carter (1) est construit comme un réservoir sous pression (1') tubulaire qui n'est accessible que du côté du mécanisme de pistons et qui peut être fermé à cet endroit de façon étanche à la pression et, dans le réservoir sous pression (1'), l'échangeur de chaleur (15) limite pour un fluide caloporteur d'une part le volume de travail froid (7) et d'autre part une chambre (70) dans laquelle est agencé le mécanisme de commande (S) agissant sur les pistons (2, 3).

2. Machine selon la revendication 1,
caractérisée en ce que
les deux pistons (2, 3) sont munis de tiges de pistons (20, 21) qui pénètrent ensemble dans la chambre (70) dans laquelle sont agencés des éléments de commande qui peuvent être actionnés par un courant, qui sont élastiques et qui sont destinés aux déplacements des pistons.

3. Machine selon la revendication 1 ou 2,
caractérisée en ce que
le régénérateur "chaud" (8) est intégré dans le premier piston (2) et celui-ci limite globalement du côté du piston le volume de travail chaud (6).

4. Machine selon l'une des revendications 1 à 3,
caractérisée en ce que
une paroi d'obturation (23), située du côté du brûleur, du réservoir sous pression (1') est munie sur son bord circonférentiel d'un canal de refroidissement (24) annulaire.

5. Machine selon la revendication 4,
caractérisée en ce que
la paroi d'obturation (23), vue de l'extérieur, est concave et le premier piston (2) avec le régénérateur intégré (8) est construit de manière à s'adapter à cette forme de voûte de la paroi d'obturation (23).

6. Machine selon l'une des revendications 1 à 5,
caractérisée en ce que
l'échangeur de chaleur (15) limitant la chambre (70) est construit également concave vu de l'extérieur en direction de l'autre piston (3) et l'autre piston (3) est construit voûté en conséquence du côté du volume de travail froid (7).

7. Machine selon l'une des revendications 1 à 6,
caractérisée en ce que
l'échangeur de chaleur (14) qui peut être raccordé à un circuit chauffant est agencé des deux côtés par rapport à l'orifice de trop-plein (18) entre la boîte de glissement de piston (16) et la paroi de réservoir sous pression (1") et le régénérateur "froid" (9) est agencé en amont de cet échangeur de chaleur (14) du côté froid (KS) également dans l'espace intermédiaire (25) entre la boîte de glissement de piston (16) et la paroi de réservoir sous pression (1").

8. Machine selon la revendication 7,
caractérisée en ce que
l'espace intermédiaire restant (25) est rempli d'un matériau d'isolation thermique (27) tout en laissant libre des espaces d'amenée (26) associés aux orifices de trop-plein (17, 18, 19).

9. Machine selon l'une des revendications 5 à 8,
caractérisée en ce que
le brûleur (22) est construit comme un brûleur en champignon qui s'adapte globalement à la forme de voûte concave de la paroi d'obturation (23).

10. Machine selon la revendication 1 ou 9,
caractérisée en ce que
un échangeur de chaleur (22') est associé au brûleur (22) afin de préchauffer l'air du brûleur.

11. Machine selon la revendication 2,
caractérisée en ce que
les tiges de pistons (20, 21) avec leur extrémités de tiges de pistons (20', 21') pénètrent entre deux électro-aimants (28, 29) espacés d'une distance correspondant à la course maximale (H) du piston et chaque extrémité de tige de piston (20', 21') est encastrée entre deux ressorts de pression (30, 31) appuyés contre les parois de la chambre (70), sachant que la tige de piston (20) du piston (2) limitant le volume de travail chaud (6) traverse la tige de piston (21), construite comme un tube, de l'autre piston (3) et les extrémités de tiges de pistons (20', 21') sont munies de deux flèches transversales (20", 21") à deux bras qui pénètrent chacune entre les électro-aimants (28, 29) et les ressorts de pression (30, 31).

12. Machine selon la revendication 1,
caractérisée en ce que
le piston (2) limitant le volume de travail chaud (6) est muni d'un prolongement de piston (40) centré qui se situe sur sa surface de piston (2') limitant le volume de travail chaud (5) et qui pénètre dans un creux (41), de forme correspondante, de l'autre piston (3), une tige de piston (20) étant agencée sur le fond (42) du prolongement de piston (40) et une tige de piston (21) étant agencée sur le fond (43) du creux (41).

13. Machine selon la revendication 12,
caractérisée en ce que
l'espace (44) limité par le prolongement de piston (40) et le creux (41) est relié par l'intermédiaire d'une dérivation à l'espace intérieur, conduisant le gaz de fonctionnement, de la machine.

14. Machine selon l'une des revendications 1 à 13,
caractérisée en ce que
une paroi séparatrice (32) munie d'orifices de passage est agencée, centrée et fixe, dans le volume de travail chaud (5) entre les pistons (2, 3), cette paroi séparatrice divisant aussi l'espace d'amenée (25) entre les deux parties de l'échangeur de chaleur (14) et des régénérateurs supplémentaires (33) étant agencés dans ses orifices de passage.

15. Machine selon la revendication 6,
caractérisée en ce que
la courbure de l'échangeur de chaleur (15), au moins dans les zones avoisinant le bord circonférentiel, est inférieure à celle de la surface du piston (3) qui est tournée vers cet échangeur de chaleur.

16. Machine selon l'une des revendications 1 à 15,
caractérisée en ce que
la boîte de glissement de piston (16), construite de préférence en céramique, est logée de façon élastique en direction axiale sur le côté froid (KS) du réservoir sous pression (1').

17. Machine selon l'une des revendications 1 à 16,
caractérisée en ce que
l'échangeur de chaleur (15) est agencé sur le réservoir sous pression (1') de façon étanche à la pression mais aussi de façon à être amovible.

18. Machine calorifique et frigorifique régénérative, chauffée de l'extérieur, fonctionnant selon le cycle de Vuilleumier, constituée d'un carter étanche (1) avec des raccords d'avance et de recul (10 à 13) pour deux circuits échangeurs de chaleur et avec deux pistons (2, 3) qui sont mobiles linéairement et coaxialement à l'intérieur, qui limitent ensemble un volume de travail chaud (5), et dont un premier piston (2) limite dans le carter (1) un volume de travail chaud (6) recevant de l'extérieur de la chaleur au moyen d'un brûleur (22) et dont l'autre piston (3) limite un volume de travail froid (7), les trois volumes de travail variables (5, 6, 7) étant reliés par l'intermédiaire de régénérateurs et d'échangeurs de chaleur et un mécanisme de commande (S) étant agencé dans le carter (1) pour les pistons (2, 3), pour l'ensemble des régénérateurs (8, 9) et des échangeurs de chaleur et pour une boîte de glissement de piston (16) avec des orifices de trop-plein (17, 18, 19) conduisant aux volumes de travail (5, 6, 7),
caractérisée en ce que
le carter (1) est construit comme un réservoir sous pression (1') tubulaire qui n'est accessible que du côté du mécanisme de pistons et qui peut être fermé à cet endroit de façon étanche à la pression, la boîte de glissement de piston (16) est construite comme une paroi formant échange de chaleur (16') entre les fluides caloporteurs et le côté du gaz, cette paroi (16') prend aussi bien le côté chaud (WS) que le côté froid (KS) de la machine, sachant que la paroi (16'), dans la zone du piston (3) du côté froid, du côté du gaz, inclut d'une part le régénérateur (9) et sépare d'autre part l'un de l'autre les espaces (50, 50') conduisant les fluides caloporteurs et, dans la boîte de glissement de piston (16) construite comme une paroi formant échangeur de chaleur (16'), des fentes sont construites pour le passage du gaz de fonctionnement et des fluides caloporteurs, et une chambre (70), dans laquelle est agencé le mécanisme de commande (S) agissant sur les pistons (2, 3), limite le volume de travail froid (7).

19. Machine selon la revendication 18,
caractérisée en ce que
la paroi (16') est munie de passages (51) qui s'étendent en forme d'hélices et qui sont saillants par rapport à la paroi de réservoir sous pression (1").

20. Machine selon la revendication 18 ou 19,
caractérisée en ce que
le régénérateur (8) est agencé dans le premier piston (2) ou, fixe, du côté du gaz, à l'intérieur de la paroi formant échangeur de chaleur (16') prolongée vers le haut.

21. Machine selon la revendication 18,
caractérisée en ce que
les deux pistons (2, 3) sont munis de tiges de pistons (20, 21) qui pénètrent ensemble dans la chambre (70) dans laquelle sont agencés des éléments de commande qui peuvent être actionnés par un courant, qui sont élastiques et qui sont destinés aux déplacements des pistons.

22. Machine selon la revendication 21,
caractérisée en ce que
une paroi d'obturation (23) du réservoir sous pression (1') est munie au niveau de son bord circonférentiel d'un canal de refroidissement (24) annulaire.

23. Machine selon les revendications 20 et 22,
caractérisée en ce que
la paroi d'obturation (23), vue de l'extérieur, est concave et le piston (2) avec le régénérateur intégré (8) est construit de manière à s'adapter à cette forme de voûte de la paroi d'obturation (23).
